# EUROPÄISCHE PATENTSCHRIFT

(11) **EP 2 302 952 B1**
(45) Veröffentlichungstag und Bekanntmachung des Hinweises auf die Patenterteilung: **08.08.2012**
(21) Anmeldenummer: 09180807.1
(22) Anmeldetag: 28.12.2009
(51) Int. Cl.: H04R 25/00

(54) **Selbstanpassung eines Hörhilfegerätes**
Self-adjustment of a hearing aid
Auto-ajustement d'un appareil d'aide auditive

(30) Priorität: 28.08.2009 EP 09168936
(43) Veröffentlichungstag der Anmeldung: 30.03.2011
(73) Patentinhaber: Siemens Medical Instruments Pte. Ltd., Singapore 139959 (SG)
(72) Erfinder: Giese, Ulrich Dr., 91052 Erlangen (DE); Balke, Mark, 90427 Nürnberg (DE)
(74) Vertreter: Maier, Daniel Oliver

(56) Entgegenhaltungen:
- WO-A2-00/78096
- DE-A1- 3 205 685
- US-A1- 2009 074 215

## Beschreibung

Die Erfindung betrifft ein Verfahren zur Selbstanpassung eines Hörhilfegerätes durch einen Benutzer an den individuellen Hörverlust des Benutzers. Ferner betrifft die Erfindung ein Hörhilfegerät zur Durchführung des Verfahrens.

Jedes Hörhilfegerät sollte individuell an den jeweiligen Benutzer angepasst sein. Die Anpassung hängt insbesondere von dem Hörverlust des Benutzers, geometrischen Faktoren und den Vorlieben des Benutzers ab. Somit sind Messungen und Untersuchungen zur Feststellung des Hörverlustes und der geometrischen Faktoren erforderlich und die persönlichen Ansprüche und Wünsche des Benutzers müssen hinterfragt werden.

Die Anpassung eines Hörhilfegerätes an den individuellen Hörverlust erfolgt in der Regel im Dialog zwischen einem Hörhilfegeräteträger und einem Akustiker. Dem Hörhilfegeräteträger werden dabei unterschiedliche Testsignale dargeboten, die er subjektiv wahrnimmt und zu denen er seine Eindrücke dem Akustiker mitteilt. Dieser vergleicht die Wahrnehmung des Hörhilfegeräteträgers mit den Eindrücken Normalhörender auf das jeweilige Testsignal. Aus den unterschiedlichen Empfindungen leitet der Akustiker Hörhilfegeräteparametereinstellungen ab, die in der Regel zu einer verbesserten Anpassung des Hörhilfegerätes an den Hörhilfegeräteträger führen. Dieses Vorgehen wird so lange wiederholt, bis der Schwerhörige eine Anzahl an Testsignalen subjektiv ähnlich empfindet wie ein Normalhörender.

Die individuelle Anpassung eines Hörhilfegerätes in der oben beschriebenen Weise ist zeitaufwendig und erfordert neben einer speziellen Apparatur die Zusammenarbeit mit einem gut ausgebildeten Audiologen. Sie ist daher ein entscheidender Kostenfaktor bei der Versorgung einer Person mit einem Hörhilfegerät.

Aus der Offenlegungsschrift DE 32 05 685 A1 ist ein Hörgerät mit einem Testtongenerator bekannt, mit dem in einfacher Weise audiologische Daten eines Benutzers gewonnen werden können. Das Hörgerät rechnet die audiologischen Daten selbsttägig in Hörgeräteparametereinstellungen um, durch die das Hörgerät eine Übertragungsfunktion zum Ausgleich des gemessenen Hörverlustes ausführt. Diese Art der Hörgeräteanpassung erfordert Zeit und ein hohes Maß an Aufmerksamkeit von dem Benutzer, bei dem es sich in der Regel um eine ältere Person handelt.

Aus der Druckschrift EP 1 073 314 A1 ist ein Verfahren zur individuellen Anpassung der Signalverarbeitung eines Hörhilfegerätes an einen Benutzer bekannt, bei dem mittels einer Messeinrichtung unterschiedliche auditorische, unwillentliche Körpersignale des Benutzers erfasst und ausgewertet werden zur automatischen Erzeugung hörgerätespezifischer Anpassparametereinstellungen. Zu den unwillentlichen Körpersignalen zählen beispielsweise otoakustische Emissionen (OAE) oder akustisch evozierte Potentiale (AEP). Diese Art der Hörhilfegeräteanpassung benötigt spezielles Equipment und umfassende Kenntnisse bezüglich deren Bedienung.

Alternative Methoden nutzen telemetrische Techniken (z.B. mittels Telefon oder Internet) um Messdaten bezüglich des Hörverlustes eines Benutzers zu erlangen. Als Beispiel sei hierfür die Druckschrift WO 2009/053517 A1 genannt.

In der Druckschrift WO00/78096 A2 wird vorgeschlagen, Hörverluste in bestimmte, typische Cluster einzuteilen und Sätze von Hörhilfegeräteparametereinstellungen für die verschiedenen Cluster vorzuhalten, so dass ein Hörhilfegerät in einfacher Weise mit einem vorgegebenen Satz von Parametereinstellungen an ein identifiziertes Hörverlust-Cluster angepasst werden kann. Der Benutzer bekommt somit ein voreingestelltes Hörhilfegerät und Wünsche des Benutzers können nicht berücksichtigt werden.

Aus der Druckschrift US 2009/0074215 A1 ist ein programmierbares Hörgerät bekannt, das es dem Benutzer erlaubt, ein akustisches Konfigurationsprogramm aus einer Anzahl gespeicherter Konfigurationsprogramme auszuwählen, zur individuellen Anpassung der Signalverarbeitung des Hörgerätes an den Benutzer. Bei dem bekannten Hörgerät ist auch ein Konfigurationsmodus einstellbar, in dem Konfigurationseinstellungen durch die Benutzung eines Schalters oder Lautstärkestellers verändert werden können.

Von der Firma "America hears" können Hörhilfegeräte online bezogen werden, die in der Firma auf Basis von Audiogrammen, die der Firma zugesandt wurden, individuell programmiert werden. Zur Feinanpassung erhält jeder Benutzer ein PC-Programm und ein Interface für sein Hörhilfegerät. Damit kann der Benutzer die Verstärkung und andere Features der Signalverarbeitung selbst einstellen.

Die Firma "Hearing Help Express" bietet einen Online-Fragebogen zur Auswahl und Einstellung eines geeigneten Hörhilfegerätes an.

In den letzten Jahren haben sich Hörhilfegeräte zur offenen Versorgung eines Benutzers mehr und mehr am Markt etabliert. Offene Versorgung bedeutet dabei, dass der Gehörgang durch das Hörhilfegerät bzw. die Otoplastik des Hörhilfegerätes nicht vollständig verschlossen wird, sondern zu einem wesentlichen Teil offen bleibt. Somit kann auch bei der Versorgung durch das Hörhilfegerät noch Direktschall zum Trommelfell gelangen.

Aufgabe der vorliegenden Erfindung ist es, ein Hörhilfegerät sowie ein Verfahren zur Anpassung eines Hörhilfegerätes zu schaffen, die weder spezielles Equipment noch besondere Kenntnisse oder Fähigkeiten bei der Selbst-Anpassung des Hörhilfegerätes erfordern.

Diese Aufgabe wird durch ein Verfahren zur Anpassung eines Hörhilfegerätes mit den Verfahrensschritten gemäß Patentanspruch 1 gelöst. Ferner wird die Aufgabe durch ein Hörhilfegerät mit den Merkmalen gemäß Patentanspruch 15 gelöst.

Unter einem Hörhilfegerät gemäß der Erfindung wird ein Hörhilfegerät zur offenen Versorgung verstanden, welches ein von einem Benutzer als akustisches Signal wahrnehmbares Ausgangssignal liefert oder dazu beiträgt, ein solches Ausgangssignal zu liefern, und das über Mittel verfügt, die zum Ausgleich eines individuellen Hörver-lustes des Benutzers dienen oder beitragen. Insbesondere handelt es sich dabei um am Körper oder am Kopf, insbesondere am oder im Ohr tragbare sowie ganz oder teilweise implantierbare Hörgeräte. Es sind jedoch auch solche Geräte mit umfasst, deren vorwiegender Zweck nicht im Ausgleich eines Hörverlustes liegt, beispielsweise Geräte der Unterhaltungselektronik (Fernsehgeräte, Hifi-Anlagen, MP3-Player etc), oder Kommunikationsgeräte (Mobiltelefone, PDAs, Headsets etc), die jedoch über Mittel zum Ausgleich eines individuellen Hörverlustes sowie zur offenen Versorgung des Benutzers verfügen.

Unter einem Anpassprogramm im Sinne der Erfindung ist ein Parametersatz zu verstehen, durch den die im Hörhilfegerät stattfindende Signalverarbeitung an den individuellen Hörverlust des Benutzers angepasst wird. Durch entsprechende Parametereinstellungen erfolgt die Festlegung der Übertragungsfunktion, d.h. die Verstärkung eines in das Hörhilfegerät eingehenden Eingangssignals in Abhängigkeit von der Signalfrequenz. Neben den Parameterwerten für die Übertragungsfunktion können jedoch auch die Werte einer Vielzahl anderer Parameter in einem Anpassprogramm festgelegt sein. Diese Parameter können beispielsweise die Störgeräuschreduktion, die Richtwirkung, die Feedback-Unterdrückung etc. betreffen.

In dem Hörhilfegerät gemäß der Erfindung sind mehrere Anpassprogramme, d.h. Parametersätze mit fest vorgegebenen Parametereinstellungen gespeichert. Die Anpassprogramme können beispielsweise aus den Parametereinstellungen, die von einer Vielzahl tatsächlich durchgeführter Anpasssitzungen mit beliebigen Schwerhörigen Personen herrühren, abgeleitet sein. Unterschiedliche Typen von Schwerhörigkeit können beispielsweise durch Cluster-Bildung von Verstärkungs- und/oder Kompressionseinstellungen, die auf einer Vielzahl gemessener Audiogramme beruhen, berücksichtigt werden. Durch das Vorhalten einer begrenzten Anzahl an Anpassprogrammen im Hörhilfegerät kann eine geeignete Anpassung an die meisten in der Praxis auftretenden Hörverluste erfolgen. Die Parametereinstellungen für die einzelnen Anpassprogramme können bereits unmittelbar nach der Herstellung der Hörhilfegeräte beim Hersteller durch Programmieren der Hörhilfegeräte in diesen gespeichert werden.

Das Verfahren gemäß der Erfindung ermöglicht es dem Benutzer in einfacher Weise, sein Hörhilfegerät an seinen individuellen Hörverlust selbst anzupassen. Es sind weder besondere Kenntnisse oder Fähigkeiten noch ein spezielles Equipment zur Anpassung erforderlich.

Von der Anpassung eines Hörhilfegerätes an den individuellen Hörverlust eines Benutzers ist die Anpassung eines Hörhilfegerätes an unterschiedliche Hörumgebungen zu unterscheiden. Letztere erfolgt zumeist durch die Wahl eines geeigneten Hörprogramms, in dem das Hörhilfegerät in der jeweiligen Hörsituation betrieben wird. Dieses beeinflusst zwar auch die Übertragungsfunktion eines Hörhilfegerätes und es kann auch eine manuelle Auswahl eines geeigneten Hörprogramms durch manuelle Betätigung eines Bedienelementes durch den Benutzer erfolgen. Die Wahl des Hörprogramms kann jedoch die Grundeinstellung eines Hörhilfegerätes zur Anpassung der Signalverarbeitung an den individuellen Hörverlust des Benutzers nicht ersetzen. Auch die Parametersätze der Hörprogramme zur Anpassung eines Hörhilfegerätes an unterschiedliche, gängige Hörumgebungen bzw. Hörsituationen (Sprache in Ruhe, Sprache in Störlärm, Musik, Fahrt im Auto, Telefon, etc) können bereits unmittelbar nach der Herstellung eines betreffenden Hörhilfegerätes beim Hersteller festgelegt und programmiert werden.

Zur Selbstanpassung wird das Hörhilfegerät zunächst in einen Selbstanpassmodus überführt. Dies kann beispielsweise durch die Betätigung eines Bedienelements, das auch an einer Fernbedienung angebracht sein kann, erfolgen. Alternativ kann der Selbstanpassmodus beispielsweise auch nach dem erstmaligen Einlegen einer Batterie oder nach einer längeren Unterbrechung der Stromversorgung, nach dem Einschalten des Hörhilfegerätes oder nach der Betätigung eines Reset-Schalters eingestellt sein. Die Beendigung des Selbstanpassmodus und der Wechsel in den normalen Betrieb des Hörhilfegerätes, bei dem die Signalverarbeitung dann in Abhängigkeit von dem ausgewählten Anpassprogramm erfolgt, kann ebenfalls durch die Betätigung eines Bedienelementes durch den Benutzer oder automatisch ausgeführt werden, beispielsweise wenn für einen bestimmten Zeitraum keine Betätigung eines Bedienelementes erfolgte.

Im Selbstanpassungsmodus wird vorzugsweise zunächst ein Anpassprogramm voreingestellt, zu dem eine Übertragungsfunktion mit einer relativ niedrigen, insbesondere der niedrigsten Verstärkung gehört. Die Auswahl hierbei kann auch von dem vorausgehenden Betriebsmodus abhängen. Wurde das Hörhilfegerät beispielsweise vor dem Einschalten normal ausgeschaltet, so wird im Selbstanpassmodus zunächst das zuletzt eingestellte Anpassprogramm aktiviert. Wurde hingegen ein Reset-Schalter betätigt, so wird nachfolgend das vorgegebene Anpassprogramm mit der geringsten Verstärkung voreingestellt.

Im Selbstanpassmodus hat der Benutzer dann die Möglichkeit, ein anderes vorgegebenes Anpassprogramm und damit eine andere Übertragungsfunktion auszuwählen. Die Auswahl erfolgt über wenigstens ein Bedienelement, das vorteilhaft an dem betreffenden Hörhilfegerät vorhanden ist. Das Bedienelement kann sich aber auch an einem weiteren Gerät befinden, beispielsweise an einer Fernbedienung für das Hörhilfegerät. Vorteilhaft wird für die Auswahl ein ohnehin an dem Hörhilfegerät bzw. der Fernbedienung vorhandenes Bedienelement verwendet, beispielsweise der Lautstärkesteller oder Programmwahlschalter. So kann beispielsweise eine Betätigung des Lautstärkestellers derart, dass im normalen Betriebsmodus eine Erhöhung der Lautstärke erfolgen würde, zu der Einstellung eines Anpassprogrammes und insbesondere einer Übertragungsfunktion mit einer höheren Verstärkung im Vergleich zu der zuvor eingestellten Übertragungsfunktion führen. Umgekehrt würde eine Betätigung des Lautstärkestellers derart, dass im normalen Betriebsmodus eine Erniedrigung der Lautstärke erfolgen würde, zu der Einstellung eines Anpassprogrammes und insbesondere einer Übertragungsfunktion mit einer niedrigeren Verstärkung im Vergleich zu der zuvor eingestellten Übertragungsfunktion führen. Das auf diese Weise zuletzt vor dem Verlassen des Selbstanpassmodus eingestellte Anpassprogramm ist dann das ausgewählte, für den nachfolgenden Betrieb des Hörhilfegerätes maßgebliche Anpassprogramm. Dieses Anpassprogramm zur Anpassung des Hörhilfegerätes an den individuellen Hörverlust des Benutzers bleibt dann so lange aktiv, bis es erneut durch die Überführung des Hörhilfegerätes in den Anpassmodus und eine erneute Auswahl in der beschriebenen Weise geändert wird.

Von der Auswahl eines Anpassprogrammes zur grundlegenden Anpassung des Hörhilfegerätes an den individuellen Hörverlust des Benutzers sind Anpassungen während des normalen Betriebes des Hörhilfegerätes zu unterscheiden. Insbesondere zählen Änderungen der Lautstärke- oder Klangeinstellung oder eine Programmumschaltung des Hörprogrammes zur Anpassung der Signalverarbeitung an unterschiedliche Hörumgebungen nicht zu der Selbstanpassung gemäß der Erfindung.

Die Erfindung bezieht sich auf Hörhilfegeräte für eine offene Versorgung. Diese sind zur Versorgung leichter und mittlerer Hörverluste bestens geeignet. Leichte und mittlere Hörverluste machen sich in der Regel hauptsächlich im mittleren und oberen Frequenzbereich, weniger im Tieftonbereich bemerkbar. Weiterhin können bei einer offenen Versorgung tieffrequente Schalle nahezu ungehindert zum Trommelfell gelangen. Es ist daher in der Regel nicht erforderlich, diese Schalle besonders zu verstärken.

Im Hochtonbereich bei der Versorgung durch ein Hörhilfegerät, der schon bei etwa 2kHz beginnt, sind der Verstärkung durch die offene Versorgung relativ enge physikalische Grenzen gesetzt. Bei einer zu hohen Verstärkung treten in diesem Frequenzbereich vermehrt Rückkopplungen auf. Da Hörverluste im Frequenzbereich oberhalb 2 kHz zudem in der Regel besonders stark ausgeprägt sind, kann hier also die größtmögliche Verstärkung gewählt werden, bei der das betreffende Hörhilfegerät noch stabil, d.h. mit nur geringer Rückkopplungsneigung betrieben werden kann.

Aus dem oben Gesagten lässt sich leicht folgern, dass sich die Hörhilfegeräteanpassung bei einer offenen Versorgung hauptsächlich im mittleren Frequenzbereich von ca. 500 Hz bis ca. 2 kHz vollzieht. Bei einem bevorzugten Verfahren bzw. Hörhilfegerät gemäß der Erfindung unterscheiden sich daher die Übertragungsfunktionen der vorgegebenen Anpassprogramme, zwischen denen die Auswahl durch den Benutzer erfolgt, zumindest im Wesentlichen nur in dem mittleren übertragbaren Frequenzbereich, z.B. von ca. 500 Hz bis ca. 2 kHz. Im darunter liegenden Frequenzbereich, hier unterhalb 500 Hz, erfolgt zumindest näherungsweise keine Verstärkung durch das Hörhilfegerät. Im darüber liegenden Frequenzbereich, hier oberhalb von 2 kHz, erfolgt stets eine hohe, insbesondere die größtmögliche Verstärkung, bei der das Hörhilfegerät noch sicher stabil betrieben werden kann.

Durch jedes der vorgegebenen auswählbaren Anpassprogramme ist die Übertragungsfunktion und damit der Frequenzgang des Hörhilfegerätes für den gesamten übertragbaren Frequenzbereich festgelegt. Dabei ist es insbesondere nicht möglich, eine schmalbandige, das heißt auf einen verhältnismäßig engen Frequenzbereich begrenzte Veränderung der Übertragungsfunktion herbeizuführen, wie dies beispielsweise mittels eines Hörhilfegeräte-Anpassgerätes durch einen Hörhilfegeräteakustiker möglich wäre. Dennoch lässt sich durch die Auswahl eines vorgegebenen Anpassprogrammes und damit einer vorgegebenen Übertragungsfunktion eine verhältnismäßig gute Anpassung an die meisten leichten bis mittleren Hörverluste erreichen. Die Auswahl erfolgt dabei insbesondere durch das subjektive Empfinden des Benutzers, abhängig davon, durch welches der vorgegebenen Anpassprogramme er die größte Hilfe beim Tragen seines Hörhilfegerätes verspürt. Es sind weder exakte Messungen bezüglich des Hörverlustes noch aufwendige Einstellungen durch einen Audiologen oder Akustiker erforderlich.

Die Auswahl eines vorgegebenen Anpassprogrammes wird dann am Besten gelingen, wenn dem Benutzer während der Selbstanpassung akustische Signale von dem Hörhilfegerät zugeführt werden und er somit die Wirkung unterschiedlicher Anpassprogramme augenblicklich erleben kann. Hierzu können dem Hörhilfegerät von außen Testsignale als Eingangssignale zugeführt werden, z.B. über einen Computer oder eine Stereoanlage, oder aber die Testsignale sind in dem Hörhilfegerät gespeichert oder sie werden in einem internen Signalgenerator erzeugt. Die zugeführten Testsignale werden dann gemäß dem augenblicklich eingestellten Anpassprogramm verarbeitet. Ist der Benutzer damit zufrieden, so beendet er den Selbstanpassmodus. Ansonsten wählt er ein anderes Anpassprogramm.

Die Anzahl vorgegebener Anpassprogramme, zwischen denen eine Auswahl erfolgen kann, ist im Wesentlichen nur durch den dazu vorgesehenen Datenspeicher im Hörhilfegerät begrenzt. Bei einer einfachen Hörhilfegerätevariante können beispielsweise nur 3 unterschiedliche Parametersätze gespeichert sein. Bei einer anderen Variante können so viele Parametersätze gespeichert sein, dass bei der mehrmaligen oder kontinuierlichen Betätigung des betreffenden Bedienelements der Eindruck eines gleitenden Überganges zwischen den unterschiedlichen Anpassprogrammen entsteht.

Die Selbstanpassung des Hörhilfegerätes gemäß der Erfindung wird vorteilhaft ergänzt durch eine individuelle Beschränkung der maximalen Lautstärke, die von dem Hörhilfegerät erzeugt wird. Hierzu wird vorzugsweise eine automatische Messung der Unbehaglichkeitsschwelle durchgeführt, bei der zum Beispiel das Hörhilfegerät solange die Lautstärke eines akustischen Testsignals erhöht, bis ein Bedienelement betätigt wird. In Abhängigkeit der zuletzt eingestellten Lautstärke erfolgt zumindest für einen bestimmten Frequenzbereich eine Beschränkung der von dem Hörhilfegerät maximal erzeugbaren Lautstärke.

Darüber hinaus wird die erfindungsgemäße Selbstanpassung vorteilhaft weiterhin ergänzt durch eine Messung der offenen Schleifenverstärkung. Das Messergebnis kann zur Limitierung der maximalen Verstärkung oder zur Konfiguration einer Feedback-Unterdrückungseinrichtung dienen.

Die Erfindung wird nachfolgend anhand von Ausführungsbeispielen näher erläutert. Es zeigen:
- Figur 1: ein Hörgerät gemäß dem Stand der Technik,
- Figur 2: ein Ablaufdiagramm bei der Selbstanpassung, und
- Figur 3: unterschiedliche einstellbare Übertragungskenn- linien.

Figur 1 zeigt im stark vereinfachten Blockschaltbild den Aufbau eines Hörhilfegerätes, insbesondere eines hinter dem Ohr tragbaren Hörgerätes, nach dem Stand der Technik. Hörgeräte besitzen prinzipiell als wesentliche Komponenten wenigstens einen Eingangswandler, einen Verstärker und einen Ausgangswandler. Der Eingangswandler ist in der Regel ein Schallempfänger, z. B. ein Mikrofon, oder ein elektromagnetischer Empfänger, z. B. eine Induktionsspule. Der Ausgangswandler ist meist als elektroakustischer Wandler, z. B. Miniaturlautsprecher bzw. Hörer, oder als elektromechanischer Wandler, z. B. Knochenleitungshörer, realisiert. Der Verstärker ist üblicherweise in eine Signalverarbeitungseinheit integriert.

Bei dem Ausführungsbeispiel gemäß Figur 1 sind in ein zum Tragen hinter dem Ohr vorgesehenes Hörgerätegehäuse 1 mehrere Mikrofone 2 zur Aufnahme des Schalls aus der Umgebung eingebaut. Eine Signalverarbeitungseinheit 3, die sich ebenfalls in dem Hörgerätegehäuse 1 befindet, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Benutzers übertragen. Die Energieversorgung des Hörgerätes und insbesondere die der Signalverarbeitungseinheit 3 erfolgt durch eine ebenfalls in dem Hörgerätegehäuse 1 angeordnete Batterie 5.

Figur 2 veranschaulicht in einem Ablaufdiagramm beispielhaft eine mögliche Vorgehensweise bei der Selbstanpassung gemäß der Erfindung:

In einem ersten Schritt S1 informiert sich dabei der Benutzer über das Hörgerät und die Vorgehensweise zur Selbstanpassung. Dies kann beispielsweise durch Lesen einer Bedienungsanleitung erfolgen.

In einem nachfolgenden Schritt S2 erfolgt zunächst eine Anpassung der Hardware. Hierfür ist ein Schallschlauch bzw. eine elektrische Signalleitung zwischen dem hinter dem Ohr tragbaren Hörgerät und dem im Ohr tragbaren Ohrstück in der erforderlichen Länge auszuwählen oder die Länge entsprechend anzupassen. Weiterhin ist die Größe des Ohrstücks, das insbesondere als universell passendes Schirmchen (Ear-Tip bzw. Dome) ausgeführt ist, aus einer Anzahl unterschiedlich großer Ohrstücke auszuwählen.

In einem weiteren Schritt S3 wird die Batterie in das Hörgerät eingesetzt und das Hörgerät am Ohr befestigt und eingeschaltet. Vorzugsweise erkannt das Hörgerät die erstmalige Inbetriebnahme automatisch und schaltet zunächst in den Selbstanpassmodus. Vorzugsweise kann man das Hörgerät aber auch durch eine manuelle Betätigung eines Bedienelements jederzeit in den Selbstanpassmodus versetzen.

Im Selbstanpassmodus ist zunächst das vorgegebene Anpassprogramm, das im Vergleich zu den übrigen vorgegebenen Anpassprogrammen die Übertragungsfunktion mit der niedrigsten Verstärkung vorgibt, voreingestellt. Durch die Betätigung des Lautstärkestellers in einem weiteren Schritt S4 kann dann zwischen den unterschiedlichen Anpassprogrammen gewechselt werden. Die unterschiedlichen Anpassprogramme sind in der Reihenfolge zunehmender Verstärkung geordnet, so dass - angelehnt an den normalen Betrieb des Hörgerätes - ein Drehen in "lauter"-Richtung zu Anpassprogrammen mit einer höheren Verstärkung und Drehen in "leiser"-Richtung zu Anpassprogrammen mit niedrigerer Verstärkung führt.

Während der Auswahl kann der Benutzer ein akustisches Signal über das Hörgerät wahrnehmen. Dabei erfolgt die Signalverarbeitung für das akustische Signal gemäß dem aktuell eingestellten Anpassprogramm. Der Benutzer kann daher die Auswirkungen unterschiedlicher Anpassprogramme auf die Signalverarbeitung augenblicklich erkennen. Das akustische Signal kann außerhalb des Hörgerätes erzeugt werden oder im Hörgerät gespeichert sein bzw. auch erst im Hörgerät erzeugt werden.

Der Selbstanpassmodus wird in einem weiteren Schritt S5 entweder durch die manuelle Betätigung eines Bedienelements beendet oder automatisch, wenn im Selbstanpassmodus für eine bestimmte Zeitdauer keines der Hörgeräte-Bedienelemente betätigt wird. Nach der Beendigung des Selbstanpassmodus ist das zuletzt im Selbstanpassmodus ausgewählte Anpassprogramm dann für die weitere Signalverarbeitung maßgeblich. Vorzugsweise ist das so ausgewählte Anpassprogramm auch nach dem Aus- und Wiedereinschalten des Hörgerätes maßgeblich.

Die Vorgehensweise zur Selbstanpassung kann um die nachfolgend beschriebenen Varianten erweitert bzw. ergänzt werden:

An die erstmalige Auswahl eines Anpassprogrammes kann sich in einem weiteren Schritt S6 eine Trainingsphase anschließen. Die Trainingsphase bewirkt, dass das zuletzt ausgewählte Anpassprogramm nicht das allein maßgebliche Anpassprogramm ist, sondern dass auch die "Vorgeschichte", das heißt zuvor ausgewählte Anpassprogramme einen Einfluss auf die aktuell von dem Hörgerät ausgeführte Signalverarbeitung haben. Insbesondere die Zeitdauer, für die das vor der letzten Änderung maßgebliche Anpassprogramm beibehalten wurde, bestimmt, inwieweit zuvor ausgewählte Anpassprogramme noch einen Einfluss auf den aktuell maßgeblichen Parametersatz haben. Hierzu ein Beispiel: Der Benutzer wählt ein Anpassprogramm und behält dieses über einen langen Zeitraum, etwa für mehrere Wochen, bei. Dann wählt er ein anderes vorgegebenes Anpassprogramm mit einer wesentlich höheren Verstärkung. Dieses wird auch sofort aktiviert. Jedoch nach dem Ausschalten und Wiedereinschalten des Hörgerätes wird durch das Hörgerät automatisch ein neues Anpassprogramm ermittelt, bei dem die Parameter-Einstellungen im Wesentlichen mit denen des lange beibehaltenen Anpassprogrammes übereinstimmen, jedoch geringfügig den Parameter-Einstellungen des zuletzt eingestellten Anpassprogrammes angenähert sind. Erst wenn der Benutzer innerhalb eines kurzen Zeitraumes häufiger Anpassprogramme mit höherer Verstärkung wählt und diese insbesondere für einen längeren Zeitraum unverändert beibehält, lernt das Hörgerät das geänderte Benutzerverhalten und gibt auch nach dem Aus- und Wiedereinschalten ein Anpassprogramm mit einer entsprechend hohen Verstärkung vor. Das Hörgerät lernt somit die Präferenzen des Benutzers, wobei einzelne und/oder nur kurzzeitige Änderungen bei der Auswahl eines geeigneten Anpassprogrammes nicht ins Gewicht fallen.

In der Trainingsphase ist es möglich, dass nur vorgegebene Anpassprogramme mit den dazugehörigen Parametersätzen von dem Hörgerät eingestellt werden können. Alternativ ist es auch möglich, dass das Hörgerät bei der automatischen Ermittlung von Parametereinstellungen während der Trainingsphase Zwischenwerte zu den vorgegebenen Parametersätzen zulässt.

Weiterhin kann im Zuge der Selbstanpassung in einem weiteren Schritt S7 auch eine individuelle Anpassung der maximalen Ausgangsleistung stattfinden. Dies geht vorzugsweise mit einer Messung der Unbehaglichkeitsschwelle einher, zu der vorzugsweise unterschiedlich laute Testsignale durch das Hörgerät ausgegeben und die Reaktionen des Benutzers erfasst werden. Als Testsignal eignet sich insbesondere schmalbandiges Rauschen, beispielsweise im relevanten Frequenzbereich zwischen 500 Hz und 2 kHz, bei dem die Lautstärke Schritt für Schritt erhöht wird. Sobald das Geräusch für den Benutzer unangenehm wird, signalisiert er dies durch die Betätigung eines Bedienelements und das Testsignal verstummt. Die Lautstärke des zuletzt erzeugten Signals gibt dann die Unbehaglichkeitsschwelle vor. Die Verstärkung betreffende Parameter werden dann automatisch so eingestellt, dass die Unbehaglichkeitsschwelle nicht überschritten wird. Die Erweiterung der Selbstanpassung auf die Anpassung der maximalen Ausgangsleistung und/oder der Kompression individualisiert die Hörgeräteanpassung noch weiter und trägt Sicherheitsaspekten Rechnung.

Die zur Selbstanpassung erforderliche Vorgehensweise wird vorteilhaft in einer zusammen mit einem entsprechenden Hörgerät vertriebenen Gebrauchsanleitung beschrieben. Diese kann auch auf einem Datenträger mit den damit verbundenen multimedialen Möglichkeiten, z.B. Grafiken, Videos etc, gespeichert sein. Die erfindungsgemäße Selbstanpassung ist jedoch so einfach gestaltet, dass eine kurze Beschreibung der Vorgehensweise in Papierform in der Regel völlig ausreicht.

Die Erfindung bietet den Vorteil, dass der Benutzer die Anpassung der im Hörgerät stattfindenden Signalverarbeitung an seinen individuellen Hörverlust selbst ausführen kann. Er kann diese in den von ihm bevorzugten, realen Hörumgebungen und damit außerhalb künstlicher Hörumgebungen, wie sie zur Anpassung bei einem Hörgeräteakustiker vorliegen, vornehmen. Dies führt zu besseren Ergebnissen bei der Anpassung. Es werden weder ein Audiometer noch ein Anpassgerät benötigt und auch der für die herkömmliche Anpassung benötigte zeitliche Aufwand entfällt. Die Anpassung gemäß der Erfindung erfolgt ohne spezielles Gerät oder Fachpersonal. Sie kann jederzeit wiederholt werden.

Aus Figur 3 sind 8 unterschiedliche Übertragungsfunktionen des Hörgerätes gemäß der Erfindung, dargestellt durch die dazugehörigen Übertragungskennlinien, ersichtlich. Dargestellt ist die Verstärkung P über der Frequenz f anhand einer logarithmischen Frequenzskala. Die Übertragungskennlinien sind mit den Bezugszeichen 11 bis 18 versehen, denen die Übertragungsfunktionen in der Reihenfolge der Bezugszeichen mit zunehmender Verstärkung zugeordnet sind. Dies bedeutet, die Übertragungskennlinie 11 gehört zu der Übertragungsfunktion mit der niedrigsten Verstärkung und die Übertragungskennlinie 18 gehört zu der Übertragungsfunktion mit der höchsten Verstärkung in Bezug auf ein breitbandiges Eingangssignal mit einem bestimmten Signalpegel. Die 8 Übertragungskennlinien gehören zu 8 vorbestimmten und auswählbaren Anpassprogrammen, durch deren Auswahl der Benutzer das betreffende Hörgerät an seinen individuellen Hörverlust anpassen kann. Neben den für die Übertragungsfunktionen maßgeblichen Parametereinstellungen kann durch das jeweilige Anpassprogramm noch eine Vielzahl weiterer Parametereinstellungen des betreffenden Hörgerätes vorgegeben sein. Diese Parametereinstellungen können beispielsweise die Störgeräuschreduktion, die Richtwirkung oder die Feedback-Unterdrückung betreffen.

Befindet sich das Hörgerät im Selbstanpassmodus, so kann zwischen den unterschiedlichen Anpassprogrammen und damit zwischen den unterschiedlichen Übertragungsfunktionen gewechselt werden. Beispielsweise kann durch die Betätigung des Lautstärkestellers des Hörgerätes zu Übertragungsfunktionen mit höherer oder niedrigerer Verstärkung übergegangen werden. Ferner ist es möglich, dass beispielsweise bei einem Hörgerät mit 8 Hörprogrammen für unterschiedliche Hörumgebungen, die direkt durch 8 Programmwahltasten auf einer Fernbedienung eingestellt werden können, die 8 Programmwahltasten im Selbstanpassmodus direkt zur Auswahl eines Anpassprogrammes dienen.

Wie aus Figur 3 weiterhin ersichtlich ist, unterscheiden sich die Übertragungskennlinien hauptsächlich im Frequenzbereich zwischen einem unteren Schwellenwert F1, im Ausführungsbeispiel bei 500 Hz, und einem oberen Schwellenwert F2, im Ausführungsbeispiel bei 2 kHz. Unterhalb des Schwellenwertes F1 wird ein Großteil des verstärkten Schalls durch den Vent des Hörgerätes verloren. Dies umso mehr, je größer der Vent ist und insbesondere bei einer offenen Versorgung. Daher ist bei einer offenen Versorgung mit einer Verstärkung unterhalb von 500 Hz ohnehin wenig zu erreichen. Bezüglich möglicher und sinnvoller Übertragungskennlinien kann daher unterhalb des Schwellenwertes F1 ein Bereich B1 (schraffiert dargestellt) ausgeklammert werden. Oberhalb des Schwellenwertes F2 ist eine hohe Verstärkung infolge des in diesem Frequenzbereich dominanten Hörverlustes der meisten Schwerhörigen erforderlich. Die Verstärkung ist in diesem Frequenzbereich jedoch durch die Stabilität des Hörgerätes in Bezug auf Rückkopplungen limitiert. Aufgrund der Rückkopplungsneigung ist ein ebenfalls schraffiert dargestellter Bereich B2 bezüglich des Verlaufs möglicher Übertragungskennlinien ausgeklammert, für den ein rückkopplungsfreier Betrieb nicht gewährleistet werden kann. Der Verlauf der Übertragungskennlinien ist daher in diesem Frequenzbereich durch die Kennlinie einer maximal möglichen Verstärkung, ersichtlich durch die untere Begrenzungslinie des Bereiches B2, bzw. einen bestimmten "Sicherheitsabstand" zu dieser Begrenzungslinie vorgegeben. Daher verbleibt ohnehin nur noch der Frequenzbereich zwischen den beiden Schwellenwerten F1 und F2, im Ausführungsbeispiel bei 500 Hz und 2 kHz, für den eine weitgehend freie Wahlmöglichkeit besteht.

## Patentansprüche

1. Verfahren zur Selbstanpassung eines Hörhilfegerätes durch einen Benutzer an den individuellen Hörverlust des Benutzers, wobei das hörhilfegerät ein hörhilfugerät zur offenen Versorgung eines benutzers ist, durch
- Bereitstellen eines Hörhilfegerätes, in dem mehrere vorgegebene und auswählbare Anpassprogramme gespeichert sind, wobei durch jedes der Anpassprogramme eine Übertragungsfunktion (11 bis 18) und damit ein Frequenzgang des Hörhilfegerätes für einen gesamten übertragbaren Frequenzbereich festgelegt ist,
- Überführen des Hörhilfegerätes in einen Selbstanpassmodus,
- Auswahl eines Anpassprogrammes aus den gespeicherten Anpassprogrammen mittels eines Bedienelements,
- Beenden des Selbstanpassmodus und Betrieb des Hörhilfegerätes in Abhängigkeit des ausgewählten Anpassprogrammes.
**dadurch gekennzeichnet, dass**
- sich die durch die auswählbaren Anpass programme festgelegten Übertragungsfunktionen nur in einem Frequenzbereich zwischen einem unteren Schwellenwert (F1) und einem oberen Schwellenwert (F2) voneinander unterscheiden,
- der untere Schwellenwert (F1) und der obere Schwellenwert (F2) einen dazwischen liegenden mittleren frequenzbereich definieren, und
- unterhalb des unteren Schwellenwerts (F1) keine Verstärkung erfolgt und oberhalb des oberen Schwellenwerts (F2) eine größtmögliche Verstärkung erfolgt, bei der das Hörhilfegerät noch sicher stabil betrieben werden kann.

2. Verfahren nach Anspruch 1, wobei im Selbstanpassmodus zunächst ein bestimmtes Anpassprogramm voreingestellt wird.

3. Verfahren nach einem der vorhergehenden Ansprüche, wobei zunächst ein vorgegebenes Anpassprogramm, das im Vergleich zu den übrigen vorgegebenen Anpassprogrammen eine Übertragungsfunktion (11) mit der niedrigsten Verstärkung vorgibt, voreingestellt ist.

4. Verfahren nach einem der vorhergehenden Ansprüche, wobei die Betätigung des Bedienelements im Anpassmodus zur Einstellung eines Anpassprogrammes mit einer höheren Verstärkung für einen bestimmten Frequenzbereich im Vergleich zu dem aktuell eingestellten Anpassprogramm führt.

5. Verfahren nach einem der Ansprüche 1 bis 2, wobei die Betätigung des Bedienelements im Anpassmodus zur Einstellung eines Anpassprogrammes mit einer niedrigeren Verstärkung für einen bestimmten Frequenzbereich im Vergleich zu dem aktuell eingestellten Anpassprogramm führt.

6. Verfahren nach einem der vorhergehenden Ansprüche, wobei die Auswahl aus wenigstens 3 vorgegebenen Anpassprogrammen erfolgt.

7. Verfahren nach einem der vorhergehenden Ansprüche, wobei zur Auswahl des Anpassprogrammes ein akustisches Signal von dem Hörhilfegerät abgegeben wird und wobei die Signalabgabe in Abhängigkeit des aktuell eingestellten Anpassprogrammes erfolgt.

8. Verfahren nach einem der vorhergehenden Ansprüche, wobei durch die Wahl des Anpassprogrammes neben der Übertragungsfunktion (11 bis 18) eine Störgeräuschreduktion und/oder eine Richtwirkung und/oder eine Feedback-Unterdrückung betreffende Parameter eingestellt werden.

9. Verfahren nach einem der vorhergehenden Ansprüche, wobei unterschiedliche Anpassprogramme mittels eines Lautstärkestellers eingestellt werden.

10. Verfahren nach einem der vorhergehenden Ansprüche, wobei sich das Hörhilfegerät nach dem Einschalten im Selbstanpassmodus befindet und ein zuletzt vor dem Ausschalten ausgewählte Anpassprogramm eingestellt wird.

11. Verfahren nach einem der vorhergehenden Ansprüche, wobei eine automatische Messung der Unbehaglichkeitsschwelle erfolgt, wobei das Hörhilfegerät solange die Lautstärke eines akustischen Testsignals erhöht, bis ein Bedienelement betätigt wird, und wobei in Abhängigkeit einer zuletzt eingestellten Lautstärke eine maximale Verstärkung und/oder eine maximale Ausgangsleistung des Hörhilfegerätes zumindest für einen bestimmten Frequenzbereich festgelegt wird.

12. Verfahren nach einem der vorhergehenden Ansprüche, wobei im Selbstanpassmodus eine Messung einer offenen Schleifenverstärkung durchgeführt wird.

13. Hörhilfegerät zur Durchführung eines Verfahrens nach einem der Ansprüche 1 bis 12, wobei das Hörgerät ein Hörgerät zur offenen Versorgung eines Benutzers ist, mit
- einem Datenspeicher in dem mehrere vorgegebene und auswählbare Anpassprogramme gespeichert sind, wobei durch jedes der Anpassprogramme eine Übertragungsfunktion (11 bis 18) und damit ein Frequenzgang des Hörhilfegerätes für einen gesamten übertragbaren Frequenzbereich festgelegt ist,
- einem Bedienelement zum Überführen des Hörhilfegerätes in einen Selbstanpassmodus, zur Auswahl eines Anpassprogrammes aus den gespeicherten Anpassprogrammen und zum Beenden des Selbstanpassmodus, und
- einer Signalverarbeitungseinheit zum Betrieb des Hörhilfegerätes in Abhängigkeit von dem ausgewählten Anpassprogramm,
**dadurch gekennzeichnet, dass**
- sich die durch die auswählbaren Aupassprogramme festgelegten Übertragungsfunctionen nur in einem Frequenzbereich zwischen einem unteren Schwellenwert (F1) und einem oberen Schwellenwert (F2) voneinander unterscheiden,
- der untere Schwellenwert (F1) und der obere Schwellenwert (F2) einen dazwischen liegeden mittleren frequenzbereich definieren, und
- unterhalb des unteren Schwellenwerts (F1) keine Verstärkung erfolgt und oberhalb des oberen Schwellenwerts (F2) eine größtmögliche Verstärkung erfolgt, bei der das Hörhilfegerät noch sicher stabil betrieben werden kann.

## Claims

1. Method for the self-adjustment of a hearing aid by a user to the individual hearing loss of the user, the hearing aid being a hearing aid for openly supplying a user, by
- providing a hearing aid which stores a plurality of predefined and selectable adjustment programs, a transfer function (11 to 18) and thus a frequency response of the hearing aid for a total transmittable frequency range being defined by each of the adjustment programs,
- transferring the hearing aid to a self-adjustment mode,
- selecting an adjustment program from the stored adjustment programs by means of an operating element,
- terminating the self-adjustment mode and operating the hearing aid on the basis of the selected adjustment program,
**characterized in that**
- the transfer functions defined by the selectable adjustment programs differ from one another only in a frequency range between a lower threshold value (F1) and an upper threshold value (F2),
- the lower threshold value (F1) and the upper threshold value (F2) define a middle frequency range between them, and
- no amplification is carried out below the lower threshold value (F1) and maximum amplification is carried out above the upper threshold value (F2), at which the hearing aid can still be reliably operated in a stable manner.

2. Method according to Claim 1, a particular adjustment program first of all being preset in the self-adjustment mode.

3. Method according to one of the preceding claims, a predefined adjustment program first of all being preset which, in comparison with the remaining predefined adjustment programs, predefines a transfer function (11) with the lowest gain.

4. Method according to one of the preceding claims, the operation of the operating element in the adjustment mode resulting in the setting of an adjustment program with a higher gain for a particular frequency range than the currently set adjustment program.

5. Method according to one of Claims 1 to 2, the operation of the operating element in the adjustment mode resulting in the setting of an adjustment program with a lower gain for a particular frequency range than the currently set adjustment program.

6. Method according to one of the preceding claims, the selection being made from at least 3 predefined adjustment programs.

7. Method according to one of the preceding claims, an acoustic signal being emitted by the hearing aid in order to select the adjustment program, and the signal being emitted on the basis of the currently set adjustment program.

8. Method according to one of the preceding claims, parameters relating to noise reduction and/or directivity and/or feedback suppression being set by selecting the adjustment program in addition to the transfer function (11 to 18).

9. Method according to one of the preceding claims, different adjustment programs being set by means of a volume controller.

10. Method according to one of the preceding claims, the hearing aid being in the self-adjustment mode after being switched on and an adjustment program selected last before the hearing aid was switched off being set.

11. Method according to one of the preceding claims, the discomfort threshold being automatically measured, the hearing aid increasing the volume of an acoustic test signal until an operating element is operated, and a maximum gain and/or a maximum output power of the hearing aid being defined at least for a particular frequency range on the basis of a volume set last.

12. Method according to one of the preceding claims, an open loop gain being measured in the self-adjustment mode.

13. Hearing aid for carrying out a method according to one of Claims 1 to 12, the hearing aid being a hearing aid for openly supplying a user, having
- a data memory which stores a plurality of predefined and selectable adjustment programs, a transfer function (11 to 18) and thus a frequency response of the hearing aid for a total transmittable frequency range being defined by each of the adjustment programs,
- an operating element for transferring the hearing aid to a self-adjustment mode, for selecting an adjustment program from the stored adjustment programs and for terminating the self-adjustment mode, and
- a signal processing unit for operating the hearing aid on the basis of the selected adjustment program,
**characterized in that**
- the transfer functions defined by the selectable adjustment programs differ from one another only in a frequency range between a lower threshold value (F1) and an upper threshold value (F2),
- the lower threshold value (F1) and the upper threshold value (F2) define a middle frequency range between them, and
- no amplification is carried out below the lower threshold value (F1) and maximum amplification is carried out above the upper threshold value (F2), at which the hearing aid can still be reliably operated in a stable manner.

## Revendications

1. Procédé d'autoadaptation d'une prothèse auditive par un utilisateur à la perte d'audition individuelle de l'utilisateur, dans lequel la prothèse auditive est une prothèse auditive pour l'assistance ouverte d'un utilisateur par
- mise à disposition d'une prothèse auditive, dans laquelle plusieurs programmes d'adaptation prescrits et pouvant être sélectionnés sont mémorisés, une fonction 11 à 18 de transfert et ainsi une réponse fréquentielle de la prothèse auditive dans toute une plage de fréquence pouvant être transmise étant fixée par chacun des programmes d'adaptation,
- passage de la prothèse auditive dans un mode d'autoadaptation,
- sélection d'un programme d'adaptation parmi les programmes d'adaptation mémorisés au moyen d'un élément de commande,
- terminaison du mode d'autoadaptation et fonctionnement de la prothèse auditive en fonction du programme d'adaptation sélectionné,
**caractérisé en ce que**
- les fonctions de transfert fixées par les programmes d'adaptation qui peuvent être choisies se distinguent les uns des autres, seulement dans une plage de fréquence entre une valeur ( F1 ) de seuil inférieure et une valeur ( F2 ) de seuil supérieure,
- la valeur ( F1 ) de seuil inférieure et la valeur ( F2 ) de seuil supérieure définissent une plage de fréquence moyenne se trouvant entre eux,
- en dessous de la valeur ( F1 ) de seuil inférieure, il ne s'effectue pas d'amplification et, au-dessus de la valeur ( F2 ) de seuil supérieure, il s'effectue une amplification aussi grande que possible, à laquelle la prothèse auditive peut fonctionner encore sûrement d'une manière stable.

2. Procédé suivant la revendication 1, dans lequel, dans le mode d'autoadaptation, on règle au préalable d'abord un programme d'adaptation déterminé.

3. Procédé suivant l'une des revendications précédentes, dans lequel on règle au préalable d'abord un programme d'adaptation prescrit, qui, par rapport aux autres programmes d'adaptation prescrits, prescrit une fonction ( 11 ) de transfert ayant l'amplification la plus petite.

4. Procédé suivant l'une des revendications précédentes, dans lequel l'actionnement de l'élément de commande dans le mode d'adaptation conduit à l'établissement d'un programme d'adaptation ayant une amplification plus grande, pour une plage de fréquence déterminée, que le programme d'adaptation établi présentement.

5. Procédé suivant l'une des revendications 1 à 2, dans lequel l'actionnement de l'élément de commande dans le mode d'adaptation conduit à l'établissement d'un programme d'adaptation ayant une amplification plus petite pour une plage de fréquence déterminée, que le programme d'adaptation établi présentement.

6. Procédé suivant l'une des revendications précédentes, dans lequel on effectue la sélection parmi au moins 3 programmes d'adaptation prescrits.

7. Procédé suivant l'une des revendications précédentes, dans lequel, pour la sélection du programme d'adaptation, on émet un signal acoustique par la prothèse auditive et l'émission du signal s'effectue en fonction du programme d'adaptation établi présentement.

8. Procédé suivant l'une des revendications précédentes, dans lequel, par la sélection du programme d'adaptation, on établit des paramètres concernant, outre la fonction ( 11 à 18 ) de transfert, une réduction du bruit parasite et/ou un effet directionnel et/ou une suppression de la réaction.

9. Procédé suivant l'une des revendications précédentes, dans lequel on établit des programmes d'adaptation différents au moyen d'un régleur de la puissance sonore.

10. Procédé suivant l'une des revendications précédentes, dans lequel la prothèse auditive se trouve, après la mise en circuit, dans le mode d'autoadaptation et un programme d'adaptation sélectionné en dernier avant la mise hors circuit est établi.

11. Procédé suivant l'une des revendications précédentes, dans lequel on effectue une mesure automatique du seuil d'inconfort, la prothèse auditive augmentant la puissance sonore d'un signal de test acoustique, jusqu'à ce qu'un élément de commande soit actionné et dans lequel, en fonction d'une puissance sonore établie en dernier, on fixe une amplification maximum et/ou une puissance de sortie maximum de la prothèse auditive au moins pour une plage de fréquence déterminée.

12. Procédé suivant l'une des revendications précédentes, dans lequel, dans le mode d'autoadaptation, on effectue une mesure d'une amplification en boucle ouverte.

13. Prothèse auditive pour la mise en ouvre d'un procédé suivant l'une des revendications 1 à 12, la prothèse auditive étant une prothèse auditive pour l'assistance ouverte d'un utilisateur, comprenant
- une mémoire de données dans laquelle plusieurs programmes d'adaptation prescrits et pouvant être sélectionnés sont mémorisés, dans laquelle, pour chaque programme d'adaptation, une fonction ( 11 à 18 ) de transfert et ainsi une réponse fréquentielle de la prothèse auditive pour toute une plage de fréquence pouvant être transmise est fixée,
- un élément de commande pour faire passer la prothèse auditive dans un mode d'autoadaptation pour la sélection d'un programme d'adaptation parmi les programmes d'adaptation mémorisés et pour mettre fin au mode d'autoadaptation, et
- une unité de traitement du signal pour le fonctionnement de la prothèse auditive en fonction du programme d'adaptation sélectionné,
**caractérisée en ce que**
- les fonctions de transfert fixées par les programmes d'adaptation qui peuvent être choisis se distinguent les uns des autres, seulement dans une plage de fréquence entre une valeur ( F1 ) de seuil inférieure et une valeur ( F2 ) de seuil supérieure,
- la valeur ( F1 ) de seuil inférieure et la valeur ( F2 ) de seuil supérieure définissent une plage de fréquences moyenne se trouvant entre eux,
- en dessous de la valeur ( F1 ) de seuil inférieure, il ne s'effectue pas d'amplification et au-dessus de la valeur ( F2 ) de seuil supérieure, il s'effectue une amplification aussi grande que possible, à laquelle la prothèse auditive peut fonctionner encore sûrement d'une manière stable.
